# EUROPÄISCHE PATENTSCHRIFT

(11) **EP 3 485 127 B1**
(45) Veröffentlichungstag und Bekanntmachung des Hinweises auf die Patenterteilung: **31.08.2022**
(21) Anmeldenummer: 17764507.4
(22) Anmeldetag: 17.07.2017
(51) Int. Cl.: E06C 7/48, E06C 7/42, E06C 1/39

(54) **EINSATZRAMPE**
AUXILIARY PLATFORM
RAMPE AUXILIAIRE

(30) Priorität: 15.07.2016 DE 202016004369 U
(43) Veröffentlichungstag der Anmeldung: 22.05.2019
(73) Patentinhaber: Müller-Rode, Andreas, 24232 Schönkirchen (DE)
(72) Erfinder: Müller-Rode, Andreas, 24232 Schönkirchen (DE)
(74) Vertreter: Heinemeyer, Karsten
(86) Internationale Anmeldenummer: PCT/DE2017/100590
(87) Internationale Veröffentlichungsnummer: WO 2018/010737

(56) Entgegenhaltungen:
- CN-U- 202 039 763
- US-A- 181 305
- US-A1- 2013 161 127
- US-A1- 2014 102 827
- US-B1- 8 776 947

## Beschreibung

Die Erfindung betrifft eine Einsatzrampe zur Erstürmung von gegenüber einer Basisfläche höher gelegenen Objekten. Die Rampe verfügt über einen Steg, an den sich jeweils an gegenüberliegenden Enden ein Fußteil zur Abstützung auf der Basisfläche und ein Kopfteil zur Fixierung am höher gelegenen Objekt anschließt. Zwischen dem Fußteil und dem Kopfteil befindet sich eine Lauffläche, auf der Personen in einer Benutzungsstellung des Steges sowie des Fuß- und Kopfteils zu Fuß in einer sich in Längsrichtung des Steges erstreckenden Laufrichtung von der Basisfläche zu einer Einstiegsöffnung des Objektes gelangen.

Im Bereich der Polizeiarbeit ist es bekannt, dass Einsatzkräfte, insbesondere Spezialeinsatzkommandos, in bestimmten Situationen schnell in ein Objekt, beispielsweise in eine Wohnung, einen Bus oder in einen Zug, eindringen müssen. Hierbei müssen oftmals Höhenunterschiede überwunden werden, wobei es wichtig ist, dass die Einsatzkräfte schnell und sicher in das entsprechende Objekt gelangen.

Üblicherweise verwenden die Einsatzkräfte Leitern, um in entsprechend höher gelegene Objekte gelangen zu können und diese zu stürmen. Vielfach müssen die Einsatzkräfte hierbei über Vordächer, Balkongeländer oder durch Fensterscheiben in das zu erstürmende Objekt vordringen. Von besonderer Bedeutung ist es hierbei, dass die Eindringhilfen zuverlässig und schnell an dem zu stürmenden Objekt befestigt werden können, damit die Einsatzkräfte möglichst ohne großen Zeitverlust in ein Objekt gelangen.

Darüber hinaus sind spezielle Einsatzfahrzeuge, wie etwa der für die Polizei entwickelte F-550 der Firma Ford bekannt, die über bewegbare Rampen als Aufbau verfügen, allerdings lediglich für die Erstürmung vergleichsweise gut zugänglicher Objekte eingesetzt werden können.

Problematisch an den aus dem Stand der Technik bekannten Einstiegshilfen ist oftmals, dass diese nur schlecht in unwegsamen Gelände verwendet werden können, der Aufbau vergleichsweise aufwendig ist, sie sich nur schlecht transportieren lassen, keine ebenen Laufflächen zur Verfügung gestellt werden oder aber die Fixierung im Bereich des zu Erstürmung des Objektes nur unzureichend ist.

CN 202 039 763 U offenbart eine Einsatzrampe gemäß dem Oberbegriff des Anspruchs 1. Ausgehend von den aus dem Stand der Technik bekannten technischen Lösungen sowie den zuvor geschilderten Problemen, liegt der Erfindung die Aufgabe zu Grunde, eine Einsatzrampe für Einsatzkräfte, insbesondere polizeiliche Einsatzkräfte, zur Erstürmung von Objekten derart weiterzubilden, dass sich diese vergleichsweise einfach transportieren lassen und sowohl ein zügiger Aufbau als auch eine sichere Fixierung an dem zu erstürmenden Objekt sichergestellt wird. Ferner ist es von Bedeutung, dass eine entsprechende Einsatzrampe von den Einsatzkräften auch in unwegsamen Gelände gut zu tragen und zu handhaben ist. Weiterhin sollte die Überwindung unterschiedlicher Höhenunterschiede, also beispielsweise vom Erdboden bis in höher gelegene Stockwerke, oder in einen Bus bzw. einen Zug auf einfache Weise möglich sein, wobei die Einsatzkräfte mit ihrer Ausrüstung sicher über eine entsprechende Lauffläche in das zu stürmende Objekt gelangen müssen.

Die zuvor genannte Aufgabe wird mit einer Einsatzrampe gemäß Anspruch 1 gelöst. Vorteilhafte Ausführungsformen der Erfindung sind Gegenstand der abhängigen Ansprüche und werden in der folgenden Beschreibung unter teilweiser Bezugnahme auf die Figuren näher erläutert.

Die Erfindung betrifft eine Einsatzrampe zur Erstürmung von gegenüber einer Basisfläche höher gelegenen Objekten mit wenigstens einem Steg, an den sich jeweils an gegenüberliegenden Enden ein Fußteil zur Abstützung auf der Basisfläche und ein Kopfteil zur Fixierung am höher gelegenen Objekt anschließt. Zwischen dem Fußteil und dem Kopfteil befindet sich eine Lauffläche, auf der Personen in einer Benutzungsstellung des Steges sowie des Fußund Kopfteils zu Fuß in einer sich in Längsrichtung des Steges erstreckenden Laufrichtung von der Basisfläche zu einer Einstiegsöffnung des Objektes gelangen. Die erfindungsgemäße Lösung zeichnet sich dadurch aus, dass das Kopfteil über wenigstens eine Einheit zum Brechen oder Eindrücken von Glas und ein Hakenelement, das in der Benutzungsstellung, in der sich das Fußteil auf der Basisfläche abstützt und das Kopfteil am Objekt fixiert ist, ein Bauelement des Objektes zumindest bereichsweise umgreift, verfügt. Vorzugsweise sind die Einheit zum Brechen oder Eindrücken von Glas bzw. der sogenannte Glasbrecher und das Hakenelement in ein Fixierelement des Kopfteils integriert. Wesentlich an der Erfindung ist, dass für den Einsatzfall eine Einsatzrampe bereitgestellt wird, die einerseits eine sicher zu begehende Lauffläche zu Verfügung stellt und die andererseits sowohl eine schnelle Öffnung eines Einstiegs in das Objekt als auch eine zuverlässige Fixierung am Objekt gewährleistet.

Gemäß der Erfindung ist das Kopfteil derart ausgeführt ist, dass der Steg mit der Lauffläche in wenigstens zwei Positionen, in denen die Laufrichtung jeweils unterschiedlich zum Objekt ausgerichtet ist, am Objekt fixierbar ist. Wesentlich hierbei ist, dass das Kopfteil derart ausgebildet ist, dass einerseits eine zuverlässige Fixierung am Objekt, beispielsweise an einem Geländer oder einem Fensterrahmen gewährleistet wird, und andererseits die Rampe unterschiedlich relativ zu dem Objekt ausgerichtet werden kann. Dies ist insbesondere für Einsätze von Bedeutung, bei denen die Einsatzkräfte möglichst lange nicht gesehen werden sollen und sich deswegen parallel zur Außenwand des zu erstürmenden Objektes der für den Einstieg vorgesehenen Öffnung nähern.

In diesem Zusammenhang ist es etwa denkbar, dass das Kopfteil der Rampe derart ausgeführt ist, dass sich Einsatzkräfte sowohl parallel zu einer Außenwand oder Außenfläche des Objektes als auch senkrecht, also quasi frontal, einem Objekt und insbesondere einer in der Außenwand des Objektes befindlichen Einstiegsöffnung nähern. Auf bevorzugte Weise verfügt das Kopfteil daher über ein geeignetes Element, das eine sichere Fixierung der Einsatzrampe in unterschiedlichen Positionen relativ zu dem für die Erstürmung vorgesehenen Objekt bzw. der entsprechend hierfür vorgesehenen Einstiegsöffnung möglich ist. Grundsätzlich ist es in diesem Zusammenhang denkbar, dass das Kopfteil über austauschbare Fixierelemente verfügt oder aber Fixierelemente am Kopfteil vorgesehen sind, die klapp-, dreh oder schwenkbar ausgeführt sind, sodass das Kopfteil mit der daran befindlichen Rampe in unterschiedlichen Positionen am Objekt fixiert werden kann. Vorteilhaft ist es hierbei, wenn das Kopfteil mit seinen Fixierelementen derart ausgeführt ist, dass sich die Rampe nach Einhängen der Hakenelemente selbstständig in eine fixierte Position bewegt und in dieser auch bei Belastung verbleibt. Vorzugsweise sind im Bereich des Kopfteils Abstützelemente in Form von Abstütztellern und/oder Anschlagelemente, etwa aus Gummi, vorgesehen, die die Rampe in ihrer Einsatzposition am Objekt, insbesondere einer Außenwand des Objekts abstützen und auf diese Weise fixieren. Von Bedeutung hierbei ist, dass die Hakenelemente bei der Erstürmung des Objekts in der gewünschten Position bleiben. Dies wird auf vorteilhafte Weise durch gummierte Anschlagselemente im Bereich des Kopfteils erreicht, die das Kopfteil unbelastet in Position halten und beim Ablassen der eingehängten Rampe eine Veränderung der Position in eine stabile bzw. fixierte Endlage erlauben.

In einer ganz besonderen Ausführungsform der Erfindung ist vorgesehen, dass das Kopfteil derart ausgeführt und der Steg mit der Lauffläche derart positionierbar ist, dass zwischen der Laufrichtung in einer ersten Ausrichtung relativ zum Objekt und der Laufrichtung in einer zweiten Ausrichtung relativ zum Objekt ein Winkel von 90°, besonders bevorzugt von 180 ° eingeschlossen wird. Mit einer derart ausgeführten Rampe ist es möglich, sich der Eingangsöffnung des Objekts entweder frontal von vorne oder aber von links oder rechts der Eingangsöffnung parallel zum Objekt zu nähern.

Im Weiteren ist es auf vorteilhafte Weise denkbar, dass eine Länge der Lauffläche der Rampe in Laufrichtung variabel ist. Hierunter ist zu verstehen, dass die Länge der Einsatzrampe bedarfsgerecht variiert werden kann, sodass auch unterschiedliche Höhen zwischen der Basisfläche, beispielsweise dem Erdboden und einem höher gelegenen Objekt bzw. de Einstiegsöffnung eines für die Erstürmung vorgesehenen, höher gelegenen Objekts, überwunden werden können. Wesentlich hierbei ist, dass auch bei Überwindung größerer Höhenunterschiede zwischen der Basisfläche und der Einstiegsöffnung des zu erstürmenden Objekts die von den Einsatzkräften zu überwindende Steigung keinen unzulässigen Wert übersteigt, damit diese möglichst schnell und sicher mit ihrer Ausrüstung in das der Objekt gelangen können.

Um die Länge der Lauffläche der Einsatzrampe variabel gestalten zu können, stehen unterschiedliche Ausführungsformen der Erfindung zur Verfügung. So ist es etwa denkbar, dass eine erfindungsgemäß ausgeführte Einsatzrampe aus wenigstens zwei Stegteilen mit jeweils einer Teillauffläche zusammengesteckt wird. Ebenso ist es denkbar, dass die wenigstens zwei Stegteile über ein Gelenk miteinander verbunden sind, sodass diese aus wenigstens einer ersten in eine zweite Position verschwenkt oder geklappt werden können, um die Länge der Lauffläche der Einsatzrampe zu variieren. Weiterhin sieht eine Ausführungsform vor, dass wenigstens zwei Stegteile derart angeordnet sind, dass diese mithilfe einer Führung gegen einander verschoben werden können und schließlich in der Benutzungsstellung arretiert werden. In diesem Zusammenhang ist es denkbar, dass die beiden Stegteile derart gegeneinander verschoben und in unterschiedlichen Positionen arretiert werden, das mithilfe von zwei Stegteilen Einsatzrampen mit verschiedenen Laufflächenlängen bereitgestellt werden können.

In einer besonderen Ausführungsform der Erfindung können die wenigstens zwei Stegteile einer Einsatzrampe in einander gesteckt werden. Ebenso ist es denkbar, dass das Kopfteil, das Fußteil und/oder weitere Anbauteile durch Stecken mit einander verbunden werden. Auf besonders vorteilhafte Weise werden die beiden Stegteile über einen Adapter verbunden, der wenigstens an einem der Stegteile werkzeugfrei zu befestigen und von diesem Stegteil auch wieder werkzeugfrei zu lösen ist, wobei die in einander gesteckten Teile in einer Gebrauchsposition zuverlässig arretiert sind.

Wesentlicher Gedanke ist, dass eine Einsatzrampe mithilfe eines entsprechend ausgeführten Adapters und wenigstens einem weiteren Stegteil zu verlängern ist, wobei der Adapter möglichst einfach an einem hierfür vorgesehenen Stegteil zu befestigen sein muss. Zu berücksichtigen ist stets, dass die Einsatzrampe von den Einsatzkräften am Einsatzort möglichst schnell, mit wenigen Handgriffen und idealerweise ohne Werkzeug aufgebaut werden sollte.

In einer speziellen Weiterbildung verfügt die Adaptereinheit zum Verbinden wenigstens zweier Stegteile eines Stegs über ein Dreh-, Schwenk-oder Klappgelenk, sodass nach Befestigung des Adapters die wenigstens zwei Stegteile durch eine entsprechende Bewegung in die Benutzungsposition gebracht werden können. So ist es beispielsweise denkbar, dass in unmittelbarer Nähe eines für den Transport der Einsatzrampe vorgesehenen Fahrzeugs zunächst die entsprechende Anzahl von Stegteilen mithilfe geeigneter Adapter vormontiert, darauf zum Einsatzort verbracht und dort die Lauffläche des Stegs, beispielweise durch Klappen wenigstens eines der Stegteile, auf die endgültige Länge gebracht wird.

Gleichgültig, wie die übrigen Bauteile einer erfindungsgemäß ausgestalteten Einsatzrampe ausgeführt sind, ist es stets von Bedeutung, dass im Bereich des Kopfteils sowohl ein Glasbrecher als auch ein Hakenelement zur Fixierung der Rampe an einem Bauelement des zu stürmenden Objekts vorgesehen sind. Auf diese Weise ist es während eines Einsatzes möglich, sowohl schnell eine Einstiegsöffnung im Objekt für die Stürmung bereitzustellen als auch die Einsatzrampe in die benötigte Position zu bringen und in dieser zu fixieren. Die Zerstörung einer Fensterscheibe und die Fixierung der Einsatzrampe am Objekt, insbesondere am Fensterrahmen des zerstörten Fensters, finden hierbei bevorzugt in einer Bewegung statt. Vorzugsweise verfügt ein Fixierelement daher einerseits über ein Hakenelement mit einer auf der Hakeninnenseite angeordneten Raststruktur und andererseits über ein Element zum Glasbrechen auf der Hakenaußenseite.

Gemäß einer speziellen Weiterbildung der Erfindung ist am Kopfteil ein Fixierelement vorgesehen, das dreh- oder schwenkbar ausgeführt und vorzugsweise in unterschiedlichen Positionen relativ zur Lauffläche arretierbar ist. Weiterhin ist es denkbar, im Bereich des Kopfteiles ein Stützelement vorzusehen, dass eine Abstützung der Einsatzrampe im Bereich des Kopfteiles am Objekt ermöglicht. Bevorzugt verfügt ein derartiges Stützelement über einen Abstützteller, an dem eine Gewindestange befestigt ist, sodass der Abstützteller bevorzugt ausziehbar und in der verschiedenen Positionen entlang der Gewindestange einrastbar ist. Generelle ist es ebenfalls denkbar, dass der Abstützteller d entlang der Gewindestange bewegt wird, was im Einsatzfall als länger dauert, als die zuvor beschriebene Variante. Mit Hilfe der zuvor beschriebenen Bewegungsmechanismen ist es somit jeweils möglich, den Teller in Richtung auf das Objekt oder von diesem weg zu bewegen, sodass eine zuverlässige Abstützung der Rampe am Objekt gewährleistet werden kann.

Ferner verfügt die erfindungsgemäß ausgeführte Einsatzrampe auf vorteilhafte Weise im Bereich des Fußteiles über ein Abstützelement, welches eine sichere Fixierung des damit verbundenen Steges auf der Basisfläche, insbesondere auf dem Erdboden, ermöglicht. Im Übrigen ist es von Vorteil, wenn das Abstützelement über eine Einheit, die einen Niveauausgleich ermöglicht, verfügt.

Vorzugsweise weist das Abstützelement wenigstens einen Standfuß auf, der in unterschiedlichen Positionen arretierbar ist, sodass bei unterschiedlichen Anstellwinkeln der Einsatzrampe, ungleicher Oberflächenbeschaffenheit und/oder bei Geländeneigungen eine sichere Fixierung der Einsatzrampe auf der Basisfläche ermöglicht wird.

Gemäß einer weiteren bevorzugten Ausführungsform ist im Bereich des Fußteiles ein Element zur Befestigung wenigstens eines Rades vorgesehen. Das Vorsehen eines Rades, welches zumindest zeitweise am Fußteil befestigt wird, bietet den Vorteil, dass eine Rampe oder zumindest ein mit dem Fußteil verbundener Steg vergleichsweise einfach zum Einsatzort gezogen oder geschoben werden kann. Vorzugsweise ist das Radelement derart konstruiert, dass es unter Last so weit nachgibt, dass die Rampe mit dem Fuß Bodenkontakt hat und ein Weiterrollen nicht möglich ist. Dies kann durch einen Magneten, der bei bestimmter Last ein Wegklappen der Räder zulässt oder durch gefederte Leiterrollen umgesetzt werden. Aufgrund dieser technischen Lösung kann die Rampe von einer Person vorgerollt und an das Objekt gebracht werden. Sobald die erste Einsatzkraft die Rampe betritt können die Räder nicht mehr Rollen und die Rampe ist am Boden fixiert.

Darüber hinaus kann eine erfindungsgemäß ausgeführte Einsatzrampe über weitere Komponenten verfügen, die die Handhabung sowie den Einsatz der Rampe für das Einsatzpersonal vereinfachen. In diesem Zusammenhang ist es beispielsweise denkbar, dass im Bereich der Stege Tragegriffe vorgesehen sind, welche bevorzugt zu ihrer Verwendung aus dem Stegbereich herausgezogen oder herausgeklappt werden können. Hierbei ist es denkbar, dass die Tragegriffe zumindest zeitweise in Seitenbereichen eines Stegs und/oder unterhalb der Lauffläche versenkt werden und lediglich für die Benutzung herausgezogen werden.

Des Weiteren ist es gemäß seiner speziellen Weiterbildung denkbar, dass in einer erfindungsgemäß ausgeführten Einsatzrampe, insbesondere im Bereich der Lauffläche, Leuchtmittel vorgesehen sind, die die Lauffläche kennzeichnen oder beleuchten, insbesondere die seitlichen Begrenzungen der Lauffläche deutlich hervorheben. Die Handhabung einer derart ausgeführten Einsatzrampe ist somit auch bei schlechter Sicht und Dunkelheit auf einfache Weise möglich. Weiterhin ist es denkbar, dass wenigstens Befestigungselement zur Aufnahme eines Traggestells vorgesehen ist, welches ein Tragen der Einsatzrampe oder ein Anlegen der Einsatzrampe auch in einem erhöhten Bereich möglich. Durch Vorsehen derartiger Befestigungselemente ist die bedarfsgerechte Anbringung eines solchen Tragegestells an einer Einsatzrampe möglich. Ein besonders geeignetes Tragegestell lässt sich derart am Steg befestigen, dass das Tragegestell nach unten herausgeklappt werden kann und sowohl ein Tragen der Einsatzrampe auf erhöhtem Niveau als auch ein Anlegen der Einsatzrampe an einem erhöhten Objekt, beispielsweise am Geländer eines Balkons oder an einem erhöht gelegenen Fenstersims oder Fensterrahmen, möglich ist.

Im Folgenden wird die Erfindung ohne Beschränkung des allgemeinen Erfindungsgedankens anhand von Ausführungsbeispielen unter Bezugnahme auf die folgenden Figuren näher erläutert. Dabei zeigen:
- Figur 1:: Aus mehreren Bauteilen zusammengesteckte, erfindungsgemäß ausgeführte Einsatzrampe;
- Figur 2:: Stegteil mit Lauffläche für eine Einsatzrampe;
- Figur 3:: Adaptereinheit zum Verbinden zweier Stegteile einer Einsatzrampe;
- Figur 4:: Fußteil einer erfindungsgemäß ausgeführten Einsatzrampe;
- Figur 5:: Adaptierbare Räder zum Anbau am Fußteil einer Einsatzrampe;
- Figur 6:: Steg mit angebautem Kopfteil zur frontalen Fixierung der Einsatzrampe am Objekt;
- Figur 7:: Stegteil mit daran befestigtem Kopfteil zur Fixierung der Einsatzrampe parallel zur Außenwand des zu erstürmenden Objekts;
- Figur 8:: Stegteil mit daran befestigtem Kopfteil mit relativ zum Steg beweglich angeordneten Fixierungselementen;
- Figur 9:: modulartig ausgeführter Grundkörper für eine erfindungsgemäß ausgeführte Einsatzrampe mit Sprossen und Lauffläche;
- Figur 10:: modulartig ausgeführter Grundkörper für eine erfindungsgemäß ausgeführte Einsatzrampe mit durch Lauffläche überdeckten Sprossen.

Figur 1 zeigt den prinzipiellen Aufbau einer erfindungsgemäß ausgeführten Einsatzrampe 1, die sich aus einer Mehrzahl unterschiedlicher Komponenten zusammenbauen lässt. Bevorzugt werden die einzelnen in Figur 1 dargestellten Komponenten der Einsatzrampe 1 durch Zusammenstecken zusammengefügt, wobei die einzelnen Steckverbindungen derart ausgeführt sind, dass eine Lösung der einzelnen Steckverbindungen erst nach vorherigen Lösen einer Arretierung möglich ist. Auf diese Weise wird sichergestellt, dass die Einsatzrampe 1 im montierten Zustand sich an einem Objekt fixiert und von den Einsatzkräften begehbar ist.

Die in Figur 1 dargestellte Einsatzrampe 1 ist insbesondere von Spezialeinsatzkräften der Polizei zur Erstürmung von Objekten, wie Wohnungen, Zügen, Reisebussen oder Nahverkehrsbussen einsetzbar. Bei derartigen Erstürmungen von Objekten werden oftmals Scheiben mithilfe von Glasbrechern zerstört, so dass eine Eingangsöffnung in das Objekt geschaffen wird. Das in Figur 1 dargestellte Kopfteil 3 verfügt über zwei Fixierungselemente 8, die über ein hakenförmiges Haltelement 7 und einen Glasbrecher 6 verfügen. Während eines Einsatzes und der Erstürmung eines Objektes mit der gezeigten Rampe 1 wird zunächst eine Fensterscheibe mit dem an der Außenseite des hakenförmigen Halteelements 7 vorgesehenen Glasbrecher 6 zerstört und die Halteelemente 7 in den Fensterrahmen eingehängt. Es handelt sich hierbei um einen Vorgang, bei dem zumindest nahezu gleichzeitig das Einhängen des Hakenelements und die Zerstörung eines die Eingangsöffnung verschließenden Fensters erfolgen.

Gleichfalls ist das Fußteil 3 höhenverstellbar ausgeführt, sodass eine sichere Arretierung der Einsatzrampe 1 auf einem Fuß-oder Erdboden realisierbar ist. Ausdrücklich ist darauf hinzuweisen, dass die in Figur 1 in zerlegtem Zustand dargestellte Einsatzrampe 1 zur Erstürmung unterschiedlicher Objekte über Balkone, Vordächer oder durch Fenster geeignet ist. Wesentlich hierbei ist, dass die am Kopfteil 4 der Einsatzrampe 1vorgesehenen Hakenelemente 7 über eine geeignete Raststruktur 11 verfügen, die an einem entsprechenden Gegenelement, das von dem Haken 7 wenigstens bereichsweise umgriffen wird, etwa einem Geländer, einem Dachvorsprung, einem Fenstersims oder einen Fensterrahmen, befestigt werden kann.

Aufgrund der im hakenförmigen Halteelement 7 vorgesehenen Raststruktur 11 wird sichergestellt, dass ein Abrutschen der Halteelemente 7 zur Fixierung und der damit über das Kopfteil 4 verbunden Rampe 1 zuverlässig vermieden wird.

Die wesentlichen Komponenten der in Figur 1 in zerlegtem Zustand dargestellten Einsatzrampe 1 sind die beiden Stegteile 2a, 2b mit den darauf angeordneten Lauffläche 5, ein Adapterelement 9, über das die beiden Stegteile 2a, 2b miteinander verbunden werden können, das Fußteil 3, das auf einer Basisfläche, von der aus die Erstürmung eines höher gelegenen Objektes vorgenommen wird, abstellbar ist sowie über ein Kopfteil 4 zur Abstützung und Fixierung der Rampe 1 an dem zu erstürmenden, höher gelegenen Objekt verfügt. Auf bevorzugte Weise werden die einzelnen Komponenten der gezeigten Einsatzrampe1 in zerlegtem Zustand in die Nähe des Einsatzortes gebracht. Unmittelbar vor dem Einsatz werden die unterschiedlichen Komponenten zusammengesteckt und vorzugsweise in bereits zusammengebautem Zustand zum Einsatzort gebracht. Um die Einsatzrampe 1 auf einfache Weise transportieren und vom Zusammenbauort zum Einsatzort bringen zu können, sind seitlich an den beiden Stegteilen 2a, 2b Haltegriffe 15 vorgesehen, die zur Benutzung aus dem Steg 2 herausgezogen und so ergriffen werden können. Darüber hinaus sind im Bereich des Fußteils 3 Räder 13 angeordnet, sodass die Einsatzrampe, sofern dies der Einsatzort zulässt, zum Einsatzort gezogen oder geschoben werden kann. Die Räder 13 sind, wie in Figur 5 dargestellt, derart ausgeführt, dass sie bei Belastung umklappen und das Fußteil 3 dann sicher auf der Basisfläche aufliegt.

Weiterhin ist eine spezielle Adaptereinheit 9 zum Verbinden der beiden Stegteile 2a, 2b zu sehen, das über wenigstens ein Gelenk 10 verfügt, sodass die beiden Stegteile2a, 2b der Einsatzrampe 1 zusammengeklappt werden können. Es ist somit denkbar, eine entsprechende Rampe 1 zunächst an einem Zusammenbauort zusammenzustecken, daraufhin die beiden Stegteile 2a, 2b zusammenzuklappen, sodass die Länge der Einsatzrampe 1 in etwa halbiert wird und die Rampe 1 erst unmittelbar am Einsatzort auszuklappen und zur Erstürmung eines Objektes in Position zu bringen.

Die einzelnen Bauteile der Einsatzrampe 1, nämlich das Fuß- 3 sowie das Kopfteil 4, die Adaptereinheit 9 sowie die wenigstens zwei zum Einsatz kommenden Stegteile 2a, 2b sind aus Aluminium oder Stahl hergestellt und bedarfsgerecht eloxiert, lackiert, beschichtet und/oder wenigstens abschnittsweise mit einer Folie versehen.

In Figur 2 ist ein einzelnes Stegteil 2a, 2b, das auch als Stegelement bezeichnet werden kann, dargestellt, wie es für eine erfindungsgemäß ausgeführte Einsatzrampe 1 Verwendung findet. Das Stegelement 2a, 2b kann mit Kopf- 4 und Fußteilen 3 zu einer Einsatzrampe 1 zusammengebaut werden oder es kann zusätzlich noch mit weiteren Stegelementen 2a, 2b, vorzugsweise durch Einsatz spezieller Adapter 9, zusammengesetzt werden. Das Stegelement 2a, 2b verfügt an den in Laufrichtung gegenüberliegenden Enden jeweils über Profilaufnahmen 16, in die Steckprofile 17 von geeigneten Anbauteilen eingesteckt werden können, wobei eine automatische Arretierung erfolgt, sobald sich das Steckprofil 17 in der vorgesehenen Position innerhalb der Aufnahme 16 befindet. Die an den Laufrichtung gegenüberliegenden Enden vorgesehenen Aufnahmen 16 sind auf vorteilhafte Weise derart standardisiert ausgeführt, dass jeweils sowohl ein Kopf- 4 ein Fuß- 3 oder ein Adapterteil 9 an dem jeweiligen Ende befestigt werden kann. Dies bietet den großen Vorteil, dass das Einsatzpersonal beim Zusammenbau einer Rampe 1 nicht darauf achten muss, welches der Bauteile an einem entsprechenden Ende befestigt werden muss. Der Aufbau der Rampe 1 aus verschiedenen Komponenten, insbesondere das Zusammenstecken von Kopf- 4 und Fußteil 3 und/oder wenigstens eines zusätzlichen Adapters 9 mit einem weiteren Stegelement 2a, 2b, ist somit vergleichsweise einfach möglich. Im Weiteren ist es denkbar zumindest an einer Seite des Stegteils 2a, 2b Rollen 13 entweder direkt am Stegelement 2a, 2b oder an einem Fußteil 3 zu befestigen, um einen besonders einfachen Transport eines Stegteils 2a, 2b, unter Umständen mit den daran befestigten weiteren Komponenten, zu gewährleisten.

Um den Einsatzkräften eine möglichst sichere Lauffläche 5 bieten zu können, ist die Oberfläche des Stegteils 2a, 2b im Bereich der Lauffläche 5 zumindest bereichsweise beschichtet, gummiert oder mit speziellen Antirutschelementen, wie etwa Noppen, Rillen oder anderen Strukturen 19 versehen. Auf diese Weise wird sichergestellt, dass bei einer feuchten Lauffläche 5 ein Ausrutschen der Einsatzkräfte sicher vermieden wird. Darüber hinaus befindet sich Seitenbereich des Stegteils 2a, 2b ein versenkbarer Haltegriff 15 der bei Bedarf aus dem Stegelement 2a, 2b, insbesondere aus einer Griffmulde und/oder hierfür vorgesehenen Öffnungen herausgezogen und ergriffen werden kann. Ergänzend sind sowohl am vorderen als auch am hinteren Ende des Stegelements 2a, 2b eingelassene Griffe 15 vorgesehen, die im Bedarfsfall ebenso ergriffen werden können, um das Stegelement 2a, 2b zu bewegen oder an den jeweils benötigten Ort zu verbringen.

Alternativ zu den an der Seite des Stegelements 2a, 2b eingelassenen, herausziehbaren Haltegriffen ist es denkbar, Schlaufen oder ähnliche Halteelemente vorzusehen, die bei Bedarf ergriffen werden können, um das Stegelement 2a, 2b von einem zu einem anderen Ort zu tragen. Ebenso ist es denkbar, an einem Stegelement 2a, 2b seitlich und oder unterhalb des Stegteils Aufnahmen für ein Traggestell 14 vorzusehen, das derart ausgeführt ist, dass das Stegelement 2a, 2b oder die mit dem Stegelement 2a, 2b hergestellte Einsatzrampe 1 zum Beispiel in einer erhöhten Position getragen und/oder in eine gegenüber dem Erdboden erhöhte Position gebracht werden kann. Dies kann etwa erforderlich sein, sofern die Einsatzrampe 1an einem Balkongeländer fixiert werden soll oder die Erstürmung einer höher gelegenen Wohnung, eines Reisebusses, Nahverkehrsbusses oder eines Zuges erfolgen soll.

Im Übrigen verfügt das in Figur 2 dargestellte Stegelement 2a, 2b über Leuchtmittel, wobei der Einsatz von LED-Leuchtmitteln besonders vorteilhaft ist. Mit Hilfe derartiger Leuchtmittel ist es möglich, die Lauffläche 5 und insbesondere die seitliche Begrenzung der Lauffläche 5 bei Dunkelheit oder schlechten Sichtverhältnissen zu kennzeichnen. Weiterhin ist es denkbar, insbesondere im Frontbereich des Stegelements 2a, 2b zumindest einen Strahler vorzusehen, der eine Beleuchtung des unterhalb oder vor der Rampe 1 liegenden Bereichs ermöglicht.

In Figur 3 wird ein Adapterelement 9 gezeigt, über das zwei Stegelemente 2a, 2b einer erfindungsgemäß ausgeführten Einsatzrampe 1 verbunden werden können. Das Adapterelement 9 verfügt zum Verbinden zweier Stegelemente 2a, 2b über geeignete Profile 17, die in die hierfür vorgesehenen Aufnahmen 16 der Stegelemente 2a, 2b eingeführt werden, wobei innerhalb der Aufnahmen 16 eine automatische Arretierung des Adapterelements 9 erfolgt. Das in Figur 3 gezeigte Adapterelement verfügt ferner über ein Klappscharnier 10, sodass zwei Stegelemente 2a, 2b, die mithilfe des Adapterelements 9 zu einem Steg 2 verbunden sind, übereinander geklappt werden können, um beispielsweise den Transport des Stegs 2 und/oder der bereits zusammengesteckten Einsatzrampe 1 zu erleichtern.

Durch das Vorsehen einer entsprechend klappbar bzw. gelenkig ausgeführten Verbindung zweier Stegelemente 2a, 2b wird einerseits der Transport einer montierten Rampe 1 erleichtert und andererseits die Einsatzbereitschaft eines Einsatzkommandos beschleunigt. Zur Herstellung der Einsatzbereitschaft wird das Adapterelement 9 mit den beidseitig daran befestigten Steckprofilen 17 aufgeklappt, sodass in Laufrichtung der Einsatzrampe eine einheitliche Lauffläche 5 der mit dem Adapterelement 9 verbundenen Stegelemente 2a, 2b hergestellt wird. Hierbei erfolgt eine selbsttätige Arretierung des Gelenks 10 bzw. Scharniers des Adapterelements 9 mit Hilfe eines Rastelements 20, um ein ungewolltes Öffnen des Adapterelements zu verhindern. Denkbar ist in diesem Zusammenhang das Vorsehen eines als Schnappverschluss oder ähnlichem Verbindungselement ausgeführten Rastelements 20, das einerseits eine schnelle und zuverlässige Arretierung des Gelenks 10 bzw. Scharniers und andererseits ein vergleichsweise leichtes späteres Öffnen ermöglicht.

Figur 4 zeigt ein Fußteil 3 für eine erfindungsgemäß ausgeführte Einsatzrampe 1. Ein derartiges Fußteil 3 kann grundsätzlich integraler Bestandteil eines Stegelements 2a, 2b mit Lauffläche 5 einer Einsatzrampe 1 sein oder aber als separates Bauteil, das bei Bedarf mit einem Steg 2 oder Stegelement 2a, 2b durch Aufstecken verbindbar ist, ausgeführt sein. Wesentlich an dem in Figur 4 gezeigten Fußteil 3 ist einerseits, dass ein Halteteil 15 vorgesehen ist, über das ein Tragen des Fußteils 3 und der damit verbundenen Rampe 1 ermöglicht wird. Andererseits ist ein Standfuß 23 vorgesehen, mit dem das Fußteil 3 auf einer Bodenfläche abgestellt und sicher auf dieser fixiert werden kann. In diesem Zusammenhang ist es denkbar Standfüße 23 vorzusehen, die über eine strukturierte Oberfläche verfügen, um so eine ungewollte Verschiebung des Fußteils 3 auf der Bodenfläche zuverlässig zu verhindern.

Darüber hinaus verfügt das Fußteil 3 über ein Element 18 zum Niveauausgleich. Mithilfe eines derartigen Elements 18 zum Niveauausgleich kann das Fußteil 3 in unterschiedlichen Höhen relativ zur Bodenoberfläche arretiert und so das Fußteil 3 optimal in Bezug auf den Untergrund eingestellt werden. Auf diese Weise wird zuverlässig eine Verwindung der Rampe 1 und die damit verbundene Instabilität verhindert. Weiterhin ist es denkbar, dass seitlich nach außen stehende Element 12 des Halters 15 zur Anbringung eines Rades 13 zu verwenden, sodass das Fußteil 3 mit dem daran befestigten Steg 2, Stegelement 2a, 2b oder die gesamte Rampe 1 durch Schieben oder Ziehen zwischen einem Zusammenbauort und einem Einsatzort zu transportieren.

In Figur 6 ist ein Kopfteil 4 dargestellt, dass an einem Steg 2 oder Stegelement 2a, 2b einer Einsatzrampe 1 befestigt ist. Im oberen Bereich verfügt das Kopfteil 4 über zwei parallel angeordnete Fixierelemente 8, die eine Einheit 6 zum Brechen von Glas und ein Hakenelement 7, das während eines Einsatzes ein Bauelement des Objektes, wie etwa einen Dachvorsprung oder einen Fensterrahmen zumindest bereichsweise umgreift, aufweist. Das Hakenelement 7 verfügt auf der der Innenseite über eine Raststruktur 11 mit Greifzähnen, über die das Kopfteil 4 mit der daran befestigten Einsatzrampe 1 zuverlässig an dem zu erstürmenden Objekt fixiert ist. Auf der der Raststruktur11 gegenüberliegenden Seite des Hakenelements 7 sind darüber hinaus sogenannte Glasbrecher 6 angeordnet, die bei der Erstürmung eines Objektes zur Zerstörung einer Glasscheibe verwendet werden.

Bei der Erstürmung eines Objektes, insbesondere eines gegenüber einer Basisfläche erhöhten Objektes, bringen die Einsatzkräfte die Rampe 1 zunächst vor einer möglichen Einstiegsöffnung, insbesondere vor einem Fenster, in Position, zerstören mit Hilfe der Glasbrecher 6 die Glasscheibe und hängen die Fixierelemente 8 mit der Raststruktur 11 der Hakenelemente 7 in den Fensterrahmen ein, sodass die Einsatzkräfte vergleichsweise schnell über die Lauffläche 5 des Stegs 1 in das zur Erstürmung vorgesehene Objekt gelangen können. Um eine Versteifung des Kopfteils 4 zu erreichen, sind ferner Abspanndrähte oder Streben vorgesehen, die von einem oberen Teil der Fixierelemente 8 bis zu einem Seitenbereich des mit dem Kopfteil 4 verbundenen Stegelements 2a, 2b verlaufen. Ferner sind im unteren Bereich des Kopfteils 4 Abstützelemente 21 vorgesehen, die über eine Gewindestange mit einem Abstützteller verfügen. Über eine Verschiebung des Abstütztellers entlang der Gewindestange und ein Einrasten in der gewünschten Position werden diese derart mit der Außenwand des zerstörenden Objektes in Kontakt gebracht, dass eine sichere Abstützung und Fixierung der Einsatzrampe 1 am Objekt sichergestellt wird und ungewollte Bewegungen der Rampe vermieden werden.

Das in Figur 6 dargestellte Kopfteil 4 mit seinen Fixierelementen 8 ist derart aufgebaut, dass die Einsatzrampe 1 zu einer Erstürmung in frontaler Richtung auf das Objekt zu fixiert wird. Die Fixierelemente 8 mit den jeweils einen Schlagarm aufweisenden Glasbrechern 6 und den Hakenelementen 7 mit Raststruktur 11 sind drehbar in einer als Führung 22 dienenden Aufnahme angeordnet und in der in Figur 6 dargestellten Position arretiert. Die Arretierung kann durch leichten Druck gegen ein Federelement gelöst und das Fixierelement 8 daraufhin in eine andere gewünschte Position verdreht und dort arretiert werden. Ebenso ist es denkbar, eine Arretierung mit Hilfe von splintgesicherten Bolzen zu realisieren.

Darüber hinaus sind die Fixierelemente8 durch ein geeignetes Blockierelement gegen vollständiges Herausziehen aus der Führungsaufnahme 22 geschützt.

In Figur 7 ist wiederum ein Kopfteil 4, das an einem Stegelement 2a, 2b einer Einsatzrampe 1 befestigt ist, dargestellt. Die verwendeten Komponenten sind dieselben wie in Figur 6 gezeigt, die lediglich für den anderen Einsatzzweck, nämlich eine Annäherung parallel zum Objekt, umgebaut wurden.

Bei der Figur 7 gezeigten gezahlt Einsatzstellung sind die Fixierelemente 8 mit ihren Hakenelementen 7 und dem Glasbrecher 6 in der Führungsaufnahme 22 im Vergleich zu der in Figur 6 gezeigten Betriebsstellung um 90° verdreht. Weiterhin ist das in Figur 7 gezeigte Kopfteil 4 mit einem Abstützelement 21 ausgeführt worden, das seitlich den Steg 2 und leicht überragt. Mithilfe einer Einsatzrampe 1, deren Kopfteil 4 wie in Figur 7 gezeigt, eingestellt ist, kann eine Einsatzrampe 1 parallel zu einem zu erstürmenden Objekt angeordnet werden. Dies ist insbesondere dann sinnvoll, wenn sich die Einsatzkräfte parallel zu dem zu erstürmenden Objekt einer Einstiegsöffnung nähern wollen, weil es aus Platzgründen nicht anders möglich ist oder um möglichst zu einem späten Zeitpunkt erkannt zu werden. Auch in diesem Fall verfügt das Fixierelement 8 wiederum über ein Element 6 zum Glasbrechen, wobei der Druck auf die Scheibe in diesem Fall nicht durch einen Schlag, sondern durch seitliches Kippen der Rampe 1 ausgeübt wird. Auf der gegenüberliegenden Seite befindet sich wiederum ein Hakenelement 7 mit Raststruktur 11, um eine geeignete Fixierung der Einsatzrampe 1 am zu erstürmenden Objekt zu gewährleisten. Weiterhin sind am Fixierelement 8 Stahlseile oder Streben vorgesehen, die eine diagonale Abspannung zur weitergehenden Versteifung des Kopfteils 4 ermöglichen. Wie bereits erläutert, ist das Abstützelement 21 in diesem Fall so eingestellt, dass diese seitlich über das Kopfteil 4 herausragt und hier im unteren Bereich eine seitliche Abstützung der Rampe 1 am Objekt ermöglicht. Um ein Fixierelement 8 mit dem Hakenelement 7 und dem als Schlagarm ausgeführten Glasbrecher 6 aus der in Figur 6 gezeigten in die in Figur 7 dargestellte Position zu überführen, wird dieser zunächst gegen einen Federdruck nach unten gedrückt, um 90° verdreht und dann wieder losgelassen, sodass anschließend die gewünschte Arretierung automatisch erfolgt. zur Arretierung sind hierbei geeignete Führungsnasen vorgesehen, die in der benötigten Position in entsprechenden Aufnahmen einrasten. Ebenso ist es denkbar, eine technische Lösung vorzusehen, bei der die Fixierelemente 8 aus der Führung 22 herausgenommen, gedreht und mit Hilfe eines splintgesicherten Bolzens arretiert werden.

Figur 8 zeigt ein Kopfteil 4, das vorzugsweise für die Erstürmung von Objekten genutzt wird deren Einstiegsöffnung durch eine Verbundglasscheibe verschlossen ist. Hierbei wird die Verbundeigenschaft der Scheibe genutzt, die nicht zerfällt sondern als Ganzes ins Innere des Objekts gestoßen bzw. gedrückt wird.

Die Figuren 8a) bis 8c) zeigen schematisch das Anbringen der Rampe 1 am Objekt in fortlaufender Reihenfolge. Nach dem Eindrücken der Verbundglasscheibe liegt die Rampe 1 am Rahmen auf, wird zurückgezogen und das Hakenelement 7 verhakt sich im Fensterrahmen, wie es in Figur 8b) dargestellt ist. Daraufhin wird die Rampe 1 ganz herausgezogen und fällt zwangsläufig in die Endposition, die in Figur 8c) gezeigt ist.

Am Stegelement 2a, 2b der Einsatzrampe 1 ist wiederum ein Kopfteil 4 befestigt, das über Fixierelemente 8 verfügt, die mit dem Glasbrecher 6 einerseits dem Eindrücken der Scheibe dienen und die andererseits einen Haken 7 mit Führungsnasen bzw. einer geeigneten Raststruktur 11 aufweisen. Über die Raststruktur 11 lassen sich die Fixierelemente8 zuverlässig an einem Geländer, einem Dachüberstand, einem Fenstersims oder einem Fensterrahmen befestigen. Das wesentliche Merkmal des in Figur 8 dargestellten Kopfteils 4 besteht darin, dass die Fixierungselemente 8 in die jeweils benötigte Position gezogen bzw. bewegt werden können.

Wie in Figur 8a und 8b dargestellt, ist es denkbar, dass während der Fixierung der Einsatzrampe 1 am zu erstürmenden Objekt die Fixierelemente beispielsweise an einem Fensterrahmen eingehängt und anschließend die Einsatzrampe in die gewünschte Einsatzposition zurückgezogen wird. Kommt es zu einer Erstürmung eines Objektes, befinden sich die Fixierelemente 8 mit ihren Hakenelementen 7, in eingeschobener Position, sodass sie beim Stoß auf eine Fensteroberfläche fest am Grundkörper anliegen. Nach dem Eindrücken eines Fensters hängt sich das Hakenelement 7 mit der Raststruktur 11 in den Fensterrahmen des zerstörten Fensters und die Einsatzrampe 1 wird zurückgezogen.

Beim Herausziehen werden die Fixierelemente 8 nach vorne aus der Rampe 1 rausgezogen, erreichen einen Anschlag und die Rampe 1 befindet, nachdem diese sich zumindest im vorderen Bereich leicht nach unten bewegt hat, in der gewünschten Position. In dieser Position stützt sich die Rampe 1 wiederum am Objekt ab. Eine Versteifung des Kopfteils 4 wird mithilfe von Streben bzw. Drahtseilen erzielt. Die Querversteifung ist in diesem Fall sinnvoll, um eine möglichst große Aufschlagfläche und Stabilität zu erreichen.

Figur 9 zeigt eine spezielle Ausführungsform einer erfindungsgemäß ausgeführten Einsatzrampe, die je nach Einsatzfall als Leiter mit Sprossen 25 oder als Rampe 1 mit Lauffläche 5 verwendet werden kann. Der in Figur 9a gezeigte Grundkörper ist aus vier Teilelementen zusammengesetzt, wobei geeignete Befestigungselemente vorgesehen sind, um die Einzelteile schnell und sicher mit einander zu verbinden. Ebenso ist es denkbar einen entsprechenden Grundkörper bereitzustellen, dessen Module, gemäß Figur 9 vier Module, relativ zueinander klappbar oder faltbar ausgeführt sind. Zwischen den einzelnen Stegen 2 des Rampengrundkörpers sind Sprossen 25 vorgesehen, die ein einfaches und sicheres Begehen der Rampe 1 gewährleisten, insbesondere wenn die Rampe 1 bspw. an eine Wand oder ein senkrechtes Hindernis angestellt bzw. angelehnt wird, oder die einzelnen Module derart zusammengesteckt oder geklappt sind, dass ein Hindernis, etwa ein Zaun, mit Hilfe der Rampe überwunden werden kann.

Weiterhin sind zwei als Versteifungselemente 26 zur Versteifung der Lauffläche 5 verschiebbar angeordnete Flachstreben vorgesehen, die zwischen einer Position, in der diese an den seitlichen Streben 2 anliegen, in eine mittige Position verschoben werden können. Mit Hilfe dieser als Flachstreben ausgeführten Versteifungselemente 26, die Bohrungen aufweisen, durch die die Sprossen 25 in diesem Bereich verlaufen, wird eine Versteifung für Einsatzfälle realisiert, in denen der dargestellte Grundkörper eine Lauffläche 5 für eine erfindungsgemäß ausgeführte Einsatzrampe bereitstellen soll. In diesem Zusammenhang zeigt Figur 9a den Grundkörper mit als Flachstreben ausgeführten Versteifungselementen 26, die an den seitlichen Streben 2 anliegen, sodass der Grundkörper als Leiter verwendet werden kann. Hierbei ist es grundsätzlich denkbar, dass die einzelnen Module des Grundkörpers zusammensteckbar, auseinanderziehbar, zueinander faltbar und/oder zueinander klappbar ausgeführt sind. In Figur 9b befinden sich die als Versteifungselemente 26 vorgesehenen Flachstreben in ihrer in die Mitte der Sprossen 25 verschobenen Position. Bevorzugt sind hierfür an den Sprossen 15 Arretierungen vorgesehen, die ein ungewolltes Verschieben der Versteifungselemente 26 aus der mittleren Position in die seitliche Position verhindern oder zumindest erschweren.

Figur 9c zeigt den aus vier Modulen zusammengesteckten oder aus vier auseinander geklappten Modulen bestehenden Grundkörper mit einer daran befestigten Lauffläche 5. Auf vorteilhafte Weise ist die Lauffläche 5 in Form von Platten oder als Rollrost ausgeführt, das auf einer Seite auf die mit Flachstreben 26 versteiften Sprossen 25 aufgebracht wird. Es ist denkbar, dass die Lauffläche 5 fest an den Sprossen bzw. den einzelnen Modulen des Grundkörpers dauerhaft befestigt ist, in seiner Länge und/oder Breite adaptierbar ist und/oder bei Bedarf an dem Grundkörper, bspw. durch Aufziehen oder Aufschieben einer aus vielen Stabelementen bestehenden Lauffläche 5, befestigt wird.

In Figur 9d ist die Verwendung des im Zusammenhang mit den Darstellungen 9a bis 9c gezeigten, modulartigen Grundkörpers für eine erfindungsgemäß ausgeführte Einsatzrampe dargestellt. An dem Grundkörper, der wahlweise als Leiter oder als Rampe oder Arbeitsplattform verwendet werden kann, können wiederum bedarfsabhängig ein Kopf- 3 und oder ein Fußteil 4 befestigt werden. Das Fußteil verfügt hierbei bevorzugt über höhenverstellbare Fußelemente 23, die an das am Einsatzort existierende Höhenprofil des Untergrundes angepasst werden können. Das Kopfteil 3 mit Hakenelement 7 und Glasbrecher 6 ermöglicht wiederum die Befestigung der Einsatzrampe bspw. an einem Fensterrahmen oder einem Balkongeländer. Darüber hinaus sind Haltelemente 15 vorgesehen, die ein vergleichsweise einfaches Hantieren und Tragen der modulartig ausgeführten Einsatzrampe 1 am Einsatzort ermöglichen.

Die in Figur 9 dargestellte Einsatzrampe ist besonders vielseitig einsetzbar, da sie als Leiter oder als Einsatzrampe bzw. Arbeitsplattform genutzt werden kann. In diesem Zusammenhang ist es auch denkbar, dass die einzelnen Module derart mit oder ohne separaten Adapter 9 zusammensteckbar ausgeführt sind, dass die äußeren Module auf den Untergrund aufgestellt werden und die mittleren Module als ebene Plattform dienen. Ebenso ist es denkbar, diese derart zusammenzustecken oder zu klappen, dass die Rampe 1 bzw. Leiter quasi als Brücke zur Überwindung eines Hindernisses, insbesondere eines Zauns oder einer Mauer, eingesetzt werden kann.

Figur 10 zeigt eine weitere spezielle Ausführungsform eines aus verschiedenen Modulen bestehenden Grundkörpers für eine erfindungsgemäße Einsatzrampe. Je nach Einsatzzweck und in Abhängigkeit des Einsatzortes kann eine unterschiedliche Anzahl von Modulen für eine Einsatzrampe verwendet werden. Die gewünschte Anzahl von Moduln wird vor dem Einsatz, vorzugsweise in unmittelbare Nähe des Einsatzortes, zusammengesteckt, wobei die einzelnen Module auf vorteilhafte Weise relativ zueinander klappbar ausgeführt sind. Je nach Bedarf, können geeignete Kopf- 3 oder Fußteile 4, wie sie bereits eingehend beschrieben worden sind, mit dem Grundkörper verbunden werden.

Gemäß der in Figur 10 dargestellten Ausführungsform, befindet sich die Lauffläche 5 auf der Oberseite der Module des Grundkörpers, während eine Mehrzahl von Sprossen 25 unterhalb der Lauffläche angeordnet sind. Durch einfaches Drehen des Grundkörpers kann somit wahlweise eine zumindest teilweise geschlossene Lauffläche oder eine Mehrzahl von Sprossen bereitgestellt werden, sodass eine Verwendung als Rampe 1 oder als Leiter möglich ist. In diesem Zusammenhang ist es denkbar, dass sobald während eines Einsatzes festgestellt wird, dass die Steigung für das Laufen über eine Rampe zu steil ist, durch einfaches Drehen des Grundkörpers vergleichsweise schnell eine Leiter zur Verfügung gestellt werden kann.

Generell ist es, insbesondere in Bezug auf die in den Figuren 9 und 10 gezeigten Grundkörper denkbar, die Grundkörper mit einem Kopf- 3 und/oder einem Fußteil 4 oder als eigenständige Leiter oder einfache Anlegerampe verwendbar sind. Wesentlich hierbei ist, dass mit dem dargestellten, modulartig ausgeführten Grundkörper sowohl eine stufenfreie Lauffläche 5 als auch eine Leiter mit Sprossen 25 zur Verfügung gestellt werden kann.

In Bezug auf die Lauffläche 5 und/oder die Sprossen 25 ist es grundsätzlich vorteilhaft, wenn die jeweiligen Oberflächen zumindest teilweise gegen ein Rutschen abgesichert sind. Dies kann insbesondere mit Hilfe einer geeigneten Oberflächenbeschichtung, einer sogenannten Anti-Rutsch-Beschichtung und/oder gleichwirkende Oberflächenbehandlung, etwa ein Aufrauhen, eine Gummierung und/oder das Vorsehen spezieller Oberflächenelemente realisiert werden.

### Bezugszeichenliste

- 1: Einsatzrampe
- 2: Steg
2a erstes Stegteil
2b zweites Stegteil
- 3: Fußteil
- 4: Kopfteil
- 5: Lauffläche
5a erste Teillauffläche
5b zweite Teillauffläche

- 6: Einheit zum Brechen oder Eindrücken von Glas
- 7: Hakenelement
- 8: Fixierelement
- 9: Adapter
- 10: Gelenk
- 11: Raststruktur
- 12: Element zum Befestigen eines Rades
- 13: Rad
- 14: Mittel zur Befestigung eines Tragegestells
- 15: Tragegriff
- 16: Profilaufnahmen
- 17: Steckprofile
- 18: Niveauausgleichseinheit
- 19: Oberflächenstruktur
- 20: Rastelement
- 21: Abstützung
- 22: Führung für Hakenelement
- 23: Standfuß
- 24: Querversteifung
- 25: Sprosse
- 26: Versteifungselement

## Patentansprüche

1. Einsatzrampe (1) zur Erstürmung von gegenüber einer Basisfläche höher gelegenen Objekten mit wenigstens einem Steg (2), an den sich jeweils an gegenüberliegenden Enden ein Fußteil (3) zur Abstützung auf der Basisfläche und ein Kopfteil (4) zur Fixierung am höher gelegenen Objekt anschließt, wobei sich zwischen dem Fußteil (3) und dem Kopfteil (4) eine Lauffläche (5) befindet, auf der Personen in einer Benutzungsstellung des Steges (2) mit Fuß- (3) und Kopfteil (4) zu Fuß in einer sich in Längsrichtung des Steges (2) erstreckenden Laufrichtung von der Basisfläche zu einer Einstiegsöffnung des Objektes gelangen, wobei das Kopfteil (4) zwei parallele Fixierelemente (8) aufweist, die jeweils über eine Einheit (6) zum Brechen und/oder Eindrücken von Glas und ein Hakenelement (7), das in der Benutzungsstellung, in der sich das Fußteil (3) auf der Basisfläche abstützt und das Kopfteil (4) am Objekt fixiert ist, ein Bauelement des Objektes zumindest bereichsweise umgreift, verfügen, **dadurch gekennzeichnet, dass** Führungsaufnahmen vorgesehen sind und jedes der beiden Fixierelemente drehbar in einer dieser Führungsaufnahmen (22) angeordnet ist, wodurch der Steg (2) mit der Lauffläche (5) in wenigstens zwei Positionen, in denen die Laufrichtung jeweils unterschiedlich zum Objekt ausgerichtet ist, am Objekt fixierbar ist.

2. Einsatzrampe nach Anspruch 1,
**dadurch gekennzeichnet, dass** die Einheit (6) zum Brechen von Glas und das Hakenelement (7) in einem Fixierelement (8) des Kopfteils (4) integriert sind.

3. Einsatzrampe nach Anspruch 1 oder 2,
**dadurch gekennzeichnet, dass** das Kopfteil (4) derart ausgeführt und der Steg (2) mit der Lauffläche (5) derart positionierbar ist, dass zwischen der Laufrichtung in einer ersten Ausrichtung relativ zum Objekt und der Laufrichtung in einer zweiten Ausrichtung relativ zum Objekt ein Winkel von bis zu 180° eingeschlossen wird.

4. Einsatzrampe nach einem der Ansprüche 1 bis 3,
**dadurch gekennzeichnet, dass** eine Länge der Lauffläche (5) in Laufrichtung variabel ist.

5. Einsatzrampe nach einem der Ansprüche 1 bis 4,
**dadurch gekennzeichnet, dass** der Steg (2) über wenigstens zwei mit einander verbundene, jeweils eine Teillauffläche (5a, 5b) aufweisende Stegteile (2a, 2b) verfügt.

6. Einsatzrampe nach Anspruch 5,
**dadurch gekennzeichnet, dass** die wenigstens zwei Stegteile (2a, 2b) zusammensteckbar ausgeführt sind.

7. Einsatzrampe nach Anspruch 5 oder 6,
**dadurch gekennzeichnet, dass** die wenigstens zwei Stegteile (2a, 2b) relativ zueinander klappbar, schwenkbar oder verschiebbar ausgeführt sind.

8. Einsatzrampe nach einem der Ansprüche 5 bis 7,
**dadurch gekennzeichnet, dass** die beiden Stegteile (2a, 2b) über einen Adapter (9) verbunden werden, der an wenigstens einem der Stegteile (2a, 2b) werkzeugfrei zu befestigen und von diesem Stegteil (2a, 2b) werkzeugfrei zu lösen ist.

9. Einsatzrampe nach Anspruch 8,
**dadurch gekennzeichnet, dass** der Adapter (9) über ein Dreh-, Schwenk- oder Klappgelenk (10) verfügt.

10. Einsatzrampe nach einem der Ansprüche 1 bis 9,
**dadurch gekennzeichnet, dass** das Kopfteil (4) und/oder das Fußteil (3) werkzeugfrei an dem Steg (2) zu befestigen und/oder werkzeugfrei von dem Steg (2) zu trennen ist.

11. Einsatzrampe nach einem der Ansprüche 1 bis 10,
dass das Hakenelement (7) eine Raststruktur (11) aufweist.

12. Einsatzrampe nach einem der Ansprüche 1 bis 11,
**dadurch gekennzeichnet, dass** das Fußteil (4) wenigstens ein Element (12) zur Befestigung eines Rades (13) aufweist.

13. Einsatzrampe nach einem der Ansprüche 1 bis 10,
**dadurch gekennzeichnet, dass** am Steg (2) Mittel (14) zur Befestigung eines Traggestells für ein Tragen in erhöhter Über-Kopf-Position vorgesehen ist.

## Claims

1. An intervention ramp (1) for storming objects elevated compared to a base surface with at least one plank (2), to which a foot part (3) for support on the base surface and a head part (4) for fixation at the elevated object are respectively attached at opposite ends, wherein a tread (5) is located between the foot part (3) and the head part (4), on which, in a usage position of the plank (2) with foot (3) and head part (4), persons can get from the base surface to an access opening of the object on foot in a walking direction extending in the longitudinal direction of the plank (2), wherein the head part (4) has two parallel fixation elements (8), which respectively have a unit (6) for breaking and/or pushing in glass and a hook element (7), which, in the usage position, in which the foot part (3) is supported on the base surface and the head part (4) is fixed at the object, encompasses a structural element of the object at least in certain areas,
**characterized in that** guide mounts are provided and each of the two fixation elements is rotatably arranged in one of these guide mounts (22), whereby the plank (2) with the tread (5) can be fixed at the object in at least two positions, in which the walking direction is respectively oriented differently to the object.

2. The intervention ramp according to claim 1,
**characterized in that** the unit (6) for breaking glass and the hook element (7) are integrated in a fixation element (8) of the head part (4).

3. The intervention ramp according to claim 1 or 2,
**characterized in that** the head part (4) is designed such and the plank (2) with the tread (5) can be positioned such that between the walking direction in a first orientation relative to the object and the walking direction in a second orientation relative to the object an angle of up to 180 ° is enclosed.

4. The intervention ramp according to any one of claims 1 to 3,
**characterized in that** a length of the tread (5) is variable in the walking direction.

5. The intervention ramp according to any one of claims 1 to 4,
**characterized in that** the plank (2) has at least two interconnected plank parts (2a, 2b) respectively having a partial tread (5a, 5b).

6. The intervention ramp according to claim 5,
**characterized in that** the at least two plank parts (2a, 2b) are designed intermateable.

7. The intervention ramp according to claim 5 or 6,
**characterized in that** the at least two plank parts (2a, 2b) are designed foldable, pivotable or displaceable relative to one another.

8. The intervention ramp according to any one of claims 5 to 7,
**characterized in that** the two plank parts (2a, 2b) are connected via an adapter (9), which can be attached to at least one of the plank parts (2a, 2b) without tools and can be detached from this plank part (2a, 2b) without tools.

9. The intervention ramp according to claim 8,
**characterized in that** the adapter (9) has a pivot, swivel or folding joint (10).

10. The intervention ramp according to any one of claims 1 to 9,
**characterized in that** the head part (4) and/or the foot part (3) can be attached to the plank (2) without tools and/or detached from the plank (2) without tools.

11. The intervention ramp according to any one of claims 1 to 10,
**characterized in that** the hook element (7) has a latching structure (11).

12. The intervention ramp according to any one of claims 1 to 11,
**characterized in that** the foot part (4) has at least one element (12) for fastening a wheel (13).

13. The intervention ramp according to any one of claims 1 to 10,
**characterized in that** means (14) for attaching a carrying frame for carrying in an elevated overhead position are provided at the plank (2).

## Revendications

1. Rampe d'intervention (1) pour accéder à des objets surélevés par rapport à une surface de base, avec au moins une planche (2) à laquelle se raccordent respectivement à des extrémités opposées une partie de pied (3) pour l'appui sur ladite surface de base et une partie de tête (4) pour la fixation à l'objet situé plus haut, une surface de marche (5) se trouvant entre ladite partie de pied (3) et ladite partie de tête (4), sur laquelle des personnes, dans une position d'utilisation de la planche (2) avec ladite partie de pied (3) et ladite partie de tête (4), arrivent à pied dans un sens de marche s'étendant dans le sens longitudinal de ladite planche (2), depuis ladite surface de base à une ouverture d'accès de l'objet, ladite partie de tête (4) présentant deux éléments de fixation (8) parallèles, qui disposent chacun d'une unité (6) pour briser et/ou enfoncer le verre et d'un élément de crochet (7) qui, dans la position d'utilisation dans laquelle ladite partie de pied (3) s'appuie sur ladite surface de base et ladite partie de tête (4) est fixée à l'objet, entoure au moins par zones un élément de construction de l'objet,
**caractérisée en ce que** des logements de guidage sont prévus et chacun des deux éléments de fixation est disposé de manière à pouvoir tourner dans l'un de ces logements de guidage (22), ce qui permet de fixer ladite planche (2) avec la surface de marche (5) sur l'objet dans au moins deux positions, dans lesquelles la direction de marche est orientée respectivement différemment par rapport à l'objet.

2. Rampe d'intervention selon la revendication 1,
**caractérisée en ce que** ladite unité (6) pour briser le verre et ledit élément de crochet (7) sont intégrés dans un élément de fixation (8) de ladite partie de tête (4).

3. Rampe d'intervention selon la revendication 1 ou 2,
**caractérisée en ce que** ladite partie de tête (4) est conçue et ladite planche (2) avec ladite surface de marche (5) peut être positionnée de telle sorte qu'un angle allant jusqu'à 180° est inclus entre la direction de marche dans une première orientation par rapport à l'objet et la direction de marche dans une deuxième orientation par rapport à l'objet.

4. Rampe d'intervention selon l'une des revendications 1 à 3,
**caractérisée en ce qu'**une longueur de ladite surface de marche (5) est variable dans la direction de marche.

5. Rampe d'intervention selon l'une des revendications 1 à 4,
**caractérisée en ce que** ladite planche (2) dispose d'au moins deux parties de planche (2a, 2b) reliées entre elles et présentant chacune une surface de marche partielle (5a, 5b).

6. Rampe d'intervention selon la revendication 5,
**caractérisée en ce que** les au moins deux parties de planche (2a, 2b) sont réalisées de manière à pouvoir être assemblées par emboîtement.

7. Rampe d'intervention selon la revendication 5 ou 6,
**caractérisée en ce que** les au moins deux parties de planche (2a, 2b) sont réalisées de manière à pouvoir être repliées, pivotées ou déplacées l'une par rapport à l'autre.

8. Rampe d'intervention selon l'une des revendications 5 à 7,
**caractérisée en ce que** les deux parties de planche (2a, 2b) sont reliées par un adaptateur (9) à fixer sans outil à au moins l'une des dites parties de planche (2a, 2b) et à démonter sans outil de cette partie de planche (2a, 2b).

9. Rampe d'intervention selon la revendication 8,
**caractérisée en ce que** ledit adaptateur (9) dispose d'une articulation rotative, pivotante ou pliante (10).

10. Rampe d'intervention selon l'une des revendications 1 à 9,
**caractérisée en ce que** ladite partie de tête (4) et/ou ladite partie de pied (3) peut être fixée sans outil à ladite planche (2) et/ou peut être séparée de ladite planche (2) sans outil.

11. Rampe d'intervention selon l'une des revendications 1 à 10,
**caractérisée en ce que** ledit élément de crochet (7) présente une structure d'encliquetage (11).

12. Rampe d'intervention selon l'une des revendications 1 à 11,
**caractérisée en ce que** ladite partie de pied (4) comprend au moins un élément (12) pour fixer une roue (13).

13. Rampe d'intervention selon l'une des revendications 1 à 10,
**caractérisée en ce qu'**il est prévu sur ladite planche (2) des moyens (14) pour fixer un cadre de support pour un transport dans une position surélevée au-dessus de la tête.
